# EUROPÄISCHE PATENTSCHRIFT

(11) **EP 0 479 965 B1**
(45) Veröffentlichungstag und Bekanntmachung des Hinweises auf die Patenterteilung: **01.06.1994**
(21) Anmeldenummer: 91906277.8
(22) Anmeldetag: 19.03.1991
(51) Int. Cl.: B63B 25/24

(54) **CONTAINERSTAUGERÜSTE FÜR CONTAINER VERSCHIEDENER LÄNGEN- UND BREITENABMESSUNGEN AN BORD VON SCHIFFEN**
CONTAINER STOWING FRAMES FOR CONTAINERS OF DIFFERENT LENGTHS AND WIDTHS ON BOARD SHIP
CADRES DE RETENUE POUR CONTENEURS DE DIFFERENTES LONGUEURS ET LARGEURS UTILISES A BORD DE BATEAUX

(30) Priorität: 22.03.1990 DD 338948
(43) Veröffentlichungstag der Anmeldung: 15.04.1992
(73) Patentinhaber: MTW Schiffswerft GmbH, D-23966 Wismar (DE)
(72) Erfinder: WINDELBERG, Hans-Georg, D-2400 Wismar (DE); CRAVAACK, Fred, D-2400 Wismar (DE)
(74) Vertreter: Blum, Hans-Werner
(86) Internationale Anmeldenummer: DE9100248
(87) Internationale Veröffentlichungsnummer: WO9114616

(56) Entgegenhaltungen:
- FR-A- 1 601 749
- US-A- 3 380 422

## Beschreibung

### Containerstaugerüste für Container verschiedener Längen- und Breitenabmessungen an Bord von Schiffen

Die Erfindung findet Anwendung bei Zellführungen auf Containerschiffen und ermöglicht die Stauung von Containern unterschiedlicher Standardgrößen in Länge und Breite.

Die Einführung unterschiedlicher Längen- und Breitenstandards von Containern macht es für Schiffe zunehmend schwieriger, den Umfang an Containerstellplätzen in Staugerüsten dem wechselnden Bedarfssortiment richtig anzupassen. Die Anpassung erfolgt durch den Einsatz von größenverstellbaren Staugerüsten an Bord der Schiffe. Beim gegenwärtigen Stand der Technik können die Staugerüste für Container bedarfsgerecht in der Länge variiert werden, wie in US-A-3 380 422. Soweit die zu ladenden Container das gleiche Breitenmaß in den Containerstaugerüsten geladen werden sollen, tritt ein erheblicher Aufwand an Zeit und Kosten für den Umbau der Containerzellgerüste ein, der die Hafenliegezeit des Schiffes verlängert. Die Ökonomie des Containertransportes wird durch den damit verbundenen Umbau verschlechtert.

Ziel der Erfindung ist es nun, die dargelegten Nachteile an Kosten und Zeit für die Transportökonomie zu beseitigen und die Wirtschaftlichkeit des Containertransportes über See zu erhöhen.

Die Erfindung stellt sich die Aufgabe, Zellführungen an Bord von Schiffen für Container mit unterschiedlichen Standardgrößen in Länge und Breite zu entwickeln. Die Lösung der Aufgabe erfolgt in der Weise, daß sowohl die Länge als auch die Breite der Container in den Zellführungen variiert werden kann. Dabei ist für die Aufnahme der verschiedenen Breiten der Container eine feste, abgestufte Containerzellführung im Containerstaugerüst vorgesehen. Für die Aufnahme der verschiedenen Containerlängen sind die Containerstaugerüste in an sich bekannter Art als stationäre und oder in Längsrichtung verschiebbare Containerstaugerüste ausgeführt.

Erfindungsgemäß wird eine Zellführung für zwei verschiedene Containerbreiten abgestuft ausgeführt, so daß eine abgestufte Containerzellführung entsteht. Diese abgestufte Containerzellführung weist innen die geringere Breite und außen die größere Breite auf. Damit ist die Voraussetzung gegeben, in einer Containerzellführung wahlweise verschieden breite Container zu stauen.

Die abgestufte Containerzellführung erweitert sich nach oben, wobei der abgestufte Bereich glatt in eine ballige Einführungsfläche übergeht. Damit wird ein problemloses Einführen der Container in die abgestuften Containerzellführungen gewährleistet. Der Container gleitet beim Einführen in die Zellführung zwangsläufig auf der Einführungsfläche über zufällige Gleitlinien in die seinen Abmessungen in Länge und Breite entsprechenden Zellführungen. Die erfindungsmäßige Lösung schafft die Möglichkeit der Stauung von Containern verschiedener Länge und Breite in einem Laderaumbereich.

Die Erfindung wird anhand von Zeichnungen näher erläutert. Die Figuren 1 und 2 zeigen Möglichkeiten der Stauung von Containern unterschiedlicher Länge und Breite in einem Laderaumbereich. Die Figuren 3 und 4 zeigen den oberen Teil der Containerzellenführung.

Um den unterschiedlichen Breitenanforderungen der Containergrößen gerecht zu werden, sind die Containerzellführungen 3 auf den Containerstaugerüsten 1 und 2 abgestuft ausgeführt, derat, daß die schmalere Breite innen und die größere Breite außen liegt. Jede abgestufte Containerzellführung 3 ist im Einführungsbereich nach oben erweitert.

Der abgestufte Teil der Containerzellführung 3 geht dabei glatt in eine ballige Einführungsfläche 8 über, so daß ein problemloses Einführen der Container in die abgestufte Containerzellführung gewährleistet wird. Beim Einführen des Containers 4, 5 oder 6 in die gestuften Containerzellführungen 3 gleitet der Container zwingend auf zufälligen Gleitlinien 9 oder 10 der Einführungsflächen 8 in die für ihn vorgesehene Breite und Länge der gestuften Containerzellführungen 3.
Die Containerstaugerüste 1 sind an den Enden des Ladungsbereiches stationär angebracht.
Zwischen ihnen sind die beiden Containerstaugerüste 2 in Längsrichtung verschiebbar ausgeführt.

In Figur 1 wird die Möglichkeit der wahlweisen Stauung von 2 x 49′ langen Containern oder von 2 x 40′ plus 1 x 20′ langen Containern dargestellt. Dabei werden die Abstufungen der Containerzellführungen 3 für die Aufnahme der unterschiedlichen Containerbreiten von 8 1/2′ und 8′ ausgenutzt.

In Figur 2 wird die Möglichkeit der wahlweisen Stauung von 2 x 49′ plus 1 x 20′ langen Containern oder von 3 x 40′ langen Containern dargestellt.

Auch in diesem Anwendungsfall werden die Abstufungen der Containerzellführungen 3 für die Aufnahme der unterschiedlichen Containerbreiten von 8 1/2′ und 8′ ausgenutzt.

Bei der in Figur 1 dargestellten Containeranordnung für 49′ lange Container verbleibt zwischen den beiden Containerstaugerüsten 2 ein gewisser Leerraum für die Kompensation von Bautoleranzen.

Bei der in Figur 2 dargestellten Containeranordnung verbleibt kein Leerraum zur Kompensation von Bautoleranzen. In dieser Ausführung können auch die beiden an sich stationären Containerstaugerüste 1 an den Enden justierbar ausgeführt werden, um die erforderliche Maßgenauigkeit der Containerstaugerüste 1 und 2 in beiden Anwendungsfällen zu gewährleisten.

Durch die erfindungsgemäße Lösung wird die Stauung von Containern verschiedener Länge und verschiedener Breite 4, 5, 6 in einem Ladungsbereich in Containerstaugerüsten 1 und 2 gewährleistet, wobei lediglich ein Verschieben der Containerstaugerüste in Längsrichtung zur Anpassung an die verschiedenen Ladungsfälle notwendig ist.
- 1: Containerstaugerüst, stationär
- 2: Containerstaugerüst, verschiebbar in Längsrichtung
- 3: abgestufte Containerzellführung
- 4: 20′ x 8′ Container
- 5: 40′ x 8′ Container
- 6: 49′ x 8 1/2′ Container bzw. 48′ x 8 1/2′ Container
- 7: Längsträger
- 8: Einführungsfläche
- 9: Gleitlinien für 8′ breite Container
- 10: Gleitlinien für 8 1/2′ breite Container

## Patentansprüche

1. Staugerüste für längsgestaute Container verschiedener Abmessungen an Bord von Schiffen, bestehend aus quer zur Schiffslängsrichtung angeordneten stationären und/oder zum Stau von Containern verschiedener Längenabmessungen in Längsrichtung verschiebbaren Containerstaugerüsten mit Containerzellführungen, dadurch gekennzeichnet, daß die Containerzellführungen der Containerzellen (3) für den Stau von Containern (4, 5, 6) unterschiedlicher Breitenabmessungen stufenförmige, unterschiedliche Breitenspuren ergebende Ausbildungen haben, wobei das Breitenspurpaar für die Container einer geringeren Breite innen und das Breitenspurpaar für die Container einer größeren Breite außen angeordnet ist.

2. Staugerüste für längsgestaute Container verschiedener Abmessungen an Bord von Schiffen nach Anspruch 1, dadurch gekennzeichnet, daß die Containerzellführungen (3) im Einführungsbereich nach oben erweitert sind und für jeweils eine innere und äußere Zellführungsstufe eine gemeinsame ballige Einführungsfläche (8) aufweisen.

## Claims

1. Stowage frames for containers of different dimensions stowed longitudinally on board ships, comprising stationary container stowage frames arranged obliquely to the longitudinal direction of the ship and/or arranged to slide in longitudinal direction for stowage of containers of different dimensions and having container compartment guideways, characterised in that said guideways (3) of said container compartments for stowing containers (4, 5, 6) of different dimensions have step-shaped structures providing tracks for different widths, the track pair for the containers of smaller width being arranged on the inside and the track pair for the containers of larger width being arranged on the outside.

2. Stowage frames for containers of different dimensions stowed longitudinally on board ships according to Claim 1, characterised in that the container compartment guideways (3) widen out to the top in the insertion area and have a common spherical insertion surface (8) for a respective inside and outside compartment guideway step.

## Revendications

1. Cadres de retenue pour conteneurs arrimés longitudinalement de différentes dimensions à bord de navires, constitués par des cadres de retenue de conteneurs disposés transversalement par rapport à la direction longitudinale du navire fixe et/ou mobile par rapport à l'arrimage de conteneurs, de différentes longueurs dans la direction longitudinale avec des guidages de compartiments de conteneurs, caractérisés en ce que les guidages de compartiments de conteneurs (3) présentent des configurations donnant des écartements de largeur variable pour l'arrimage de conteneurs (4, 5, 6) de différentes largeurs, moyennant quoi, l'appariement de deux écartements de largeur pour les conteneurs de la plus petite largeur est disposé à l'intérieur et l'appariement de deux écartements de largeur pour les conteneurs de la plus grande largeur est disposé à l'extérieur.

2. Cadres de retenue pour conteneurs arrimés longitudinalement de différentes dimensions à bord de navires selon la revendication 1, caractérisés en ce que les guidages de compartiments de conteneur (3) sont élargis au niveau de la zone d'introduction vers le haut et présentent pour chaque fois un gradin de guidage de compartiment intérieur et extérieur une surface d'introduction convexe commune (8).
